# EUROPÄISCHE PATENTSCHRIFT

(11) **EP 0 257 264 B1**
(45) Veröffentlichungstag und Bekanntmachung des Hinweises auf die Patenterteilung: **28.11.1990**
(21) Anmeldenummer: 87110056.6
(22) Anmeldetag: 11.07.1987
(51) Int. Cl.: F02D 41/38, F02M 51/00

(54) **Anordnung mit einer Einspritzpumpe**
Apparatus with an injection pump
Dispositif avec pompe d'injection

(30) Priorität: 28.08.1986 DE 3629265
(43) Veröffentlichungstag der Anmeldung: 02.03.1988
(73) Patentinhaber: VDO Adolf Schindling AG, D-60487 Frankfurt (DE)
(72) Erfinder: Pfalzgraf, Manfred, D-6000 Frankfurt/Main 1 (DE); Probst, Kurt, D-6231 Schwalbach a.T. (DE); Wokan, Andreas, D-6100 Darmstadt (DE); Stoll, Bernhard, D-6000 Frankfurt/Main 60 (DE); Ohm, Heinz-Friedrich, D-6108 Weiterstadt (DE)
(74) Vertreter: Klein, Thomas, Dipl.-Ing. (FH)

(56) Entgegenhaltungen:
- WO-A-87/04759
- DE-A- 3 130 094
- FR-A- 2 073 655
- GB-A- 2 102 064
- PATENT ABSTRACTS OF JAPAN, Band 10, Nr. 62 (M-460)[2119], 12. März 1986; & JP-A-60 206 954 (HINO JIDOSHA KOGYO K.K.) 18-10-1985

## Beschreibung

Die Erfindung betrifft eine Anordnung für einen Dieselmotor, dessen Einspritzpumpe ein Leistungsstellelement und ein Abstellelement aufweist, die beide von einer gemeinsamen digitalen Steuereinrichtung steuerbar sind, nach der Gattung des Hauptanspruchs.

Eine solche Anordnung ist aus der GB-A 2 102 064 bekannt.

Bei der Ansteuerung von Leistungsstellelementen von Einspritzpumpen mit Hilfe von digitalen Steuereinrichtungen tritt im Fehlerfall, z.B. bei einer Verklemmung in Laststellung, zur Vermeidung von kritischen Betriebszuständen bei bekannten Anordnungen eine Notstopfunktion in Kraft. Dazu wird ein ebenfalls an der Einspritzpumpe befindliches Abstellelement betätigt.

Durch das Abstellen des Motors ist jedoch der kritische Betriebszustand nicht behoben, sondern durch den Ausfall von Servo- und Hilfsaggregaten entstehen weitere kritische Zustände.

Aufgabe der vorliegenden Erfindung ist es, bei einem Defekt im Bereich der Steuerung des Leistungsstellelementes einer Einspritzpumpe zu ermöglichen, daß der Motor mit einer unkritischen Drehzahl weiterLäuft.

Die Lösung dieser Aufgabe erfolgt mit den im kennzeichnenden Teil des Hauptanspruchs angegebenen Maßnahmen.

Hierdurch wird automatisch bei einem Defekt innerhalb des von der digitalen Steuereinrichtung und des Leistungsstellelementes gebildeten Systems die Motordrehzahl auf einen unkritischen Wert herabgesetzt.

Eine Weiterbildung der Erfindung besteht darin, daß die digitale Steuereinrichtung und das Abstellelement einen Zweipunktregler bilden. Hierdurch ist es in einfacher Weise möglich, den vorgegebenen Drehzahlwert mit der erforderlichen Genauigkeit einzuhalten.

Anstelle des Zweipunktreglers kann auch durch Verwendung eines geeigneten Stellers und bei einer geeigneten Taktfrequenz ein lineares Stellverhalten erreicht werden. Dazu kann das Abstellelement in Verbindung mit einem zugeordneten Stellglied derart träge ausgelegt werden, daß sich bei genügend hoher Taktfrequenz die Drehzahl aus dem Mittelwert der Impulse ergibt.

Die erfindungsgemäße Anordnung kann jedoch auch dahingehend erweitert werden, daß die pulsierende Steuerung des Abstellelementes bei Überschreiten von zulässigen Betriebsbedingungen auslösbar ist. Hiermit kann also, auch ohne daß ein Fehler in der digitalen Steuereinrichtung oder beim Leistungsstellelement vorliegt, eine Begrenzung der Motorleistung erfolgen, z. B. auf maximale Geschwindigkeit des Fahrzeugs bzw. maximale Motordrehzahl.

Ferner besteht eine Weiterbildung darin, daß zwischen einem für das Abstellelement vorgesehenen Ausgang der digitalen Steuereinrichtung und dem Abstellelement eine Einrichtung zur Verknüpfung eines von der digitalen Steuereinrichtung abgegebenen Signals mit einem weiteren für das Abstellen des Dieselmotors vorgesehenen Signal angeordnet ist. Dadurch ist eine von der digitalen Steuereinrichtung unabhängige Abstellung des Motors jederzeit möglich.

Ferner ist es möglich, in der digitalen Steuereinrichtung verschiedene vorgegebene Drehzahlen zu speichern, auf die der Motor je nach Art des vorhandenen Defekts oder nach anderen Umständen geregelt wird.

Die Erfindung läßt zahlreiche Ausführungsformen zu. Eine davon ist schematisch in der Zeichnung dargestellt und nachfolgend beschrieben.

Bei dem in der Zeichnung dargestellten Ausführungsbeispiel ist eine digitale Steuereinrichtung 1 mit einem Stellglied 2 verbunden, welches in an sich bekannter Weise aus einem Elektromotor mit einem nachgeschalteten Getriebe bestehen kann. Über ein Gestänge 3 ist das Stellglied 2 an das Leistungsstellelement 4 einer Einspritzpumpe 5 eines nicht dargestellten Dieselmotors angeschlossen. Der Verstellbereich des Stellgliedes 2 und des Leistungsstellelementes 4 erstreckt sich zwischen LL = Leerlauf und VL = Vollast.

Der digitalen Steuereinrichtung wird von einem Gaspedal 6 ein Sollwert für die Motorleistung zugeführt. Ferner ist die digitale Steuereinrichtung an Geber 7, 8 für die Drehzahl n und die geschwindigkeit v angeschlossen.

In der an sich bekannten digitalen Steuereinrichtung 1 sind nun durch entsprechende programmierung oder schaltungsmäßige Ausgestaltung Einrichtungen vorgesehen, die einen Fehler innerhalb des Regelkreises erkennen lassen. Sobald ein derartiger Fehler auftritt, wird über ein weiteres Stellglied 9 der Abstellmechanismus 10 der Einspritzpumpe 5 im Sinne eines Abstellens des Motors betätigt. Sobald jedoch die Drehzahl n unter einen vorgegebenen Wert gefallen, ist, wird über das Stellglied 9 der Abstellmechanismus wieder geöffnet. Dadurch stellt sich eine der vorgabe entsprechende Drehzahl ein.

In der Zeichnung ist mit Hilfe einer Diode 11 ferner angedeutet, daß das von der digitalen Steuereinrichtung 1 zum Stellglied 9 geführte Signal mit einem weiteren bei 12 zugeführten Signal verknüpft sein kann, wobei das bei 12 zugeführte Signal einen Vorrang genießt.

Dadurch ist es möglich, ohne Rücksicht auf die digitale Steuereinrichtung sowie mögliche Fehlfunktionen derselben den Motor abzustellen.

Wie bereits eingangs erwähnt, kann die erfindungsgemäße Anordnung auch zur Begrenzung der Motordrehzahl oder Geschwindigkeit genutzt werden. Dazu ist ein entsprechend geänderter oder ergänztes Programm in der digitalen Steuereinrichtung vorzusehen, so daß der Abstellmechanismus 10 nicht nur bei einem Defekt, sondern im normalen Betriebsfall auch bei einem Überschreiten der zulässigen Betriebsbedingungen, beispielsweise der zulässigen Geschwindigkeit, betätigt wird.

## Patentansprüche

1. Digitale Steuereinrichtung (1) für einen Dieselmotor, die ein Leistungsstellelement (4) und ein Abstellelement (10) einer Einspritzpumpe (5) steuert. dadurch gekennzeichnet daß in der digitalen Steuereinrichtung (1) erste Mittel vorgesehen sind, die das Abstellelement (10) derart pulsierend steuern. daß vorgebbare Drehzahlen des Dieselmotors erzielt werden, und daß zweite Mittel vorgesehen sind, die auf einen Defekt im Bereich der Steuerung des Leistungsstellelements (4) reagieren und die pulsierende Steuerung der ersten Mittel auslösen.

2. Anordnung nach Anspruch 1, dadurch gekennzeichnet, daß die digitale Steuereinrichtung (1) und das Abstellelement (10) einen Zweipunktregler bilden.

3. Anordnung nach Anspruch 1, dadurch gekennzeichnet, daß durch Verwendung eines geeigneten Stellers und bei einer geeigneten Taktfrequenz ein lineares Stellverhalten vorliegt.

4. Digitale Steuereinrichtung nach einem der Ansprüche 1 bis 3, dadurch gekennzeichnet, daß die pulsierende Steuerung des Abstellelements (10) bei Überschreiten von zulässigen Betriebsbedingungen auslösbar ist.

5. Digitale Steuereinrichtung nach einem der vorhergehenden Ansprüche, dadurch gekennzeichnet, daß zwischen einem für das Abstellelement (10) vorgesehenen Ausgang der digitalen Steuereinrichtung (1) und dem Abstellelement (10) eine Einrichtung (11) zur Verknüpfung eines von der digitalen Steuereinrichtung (1) abgegebenen Signals mit einem weiteren für das Abstellen des Dieselmotors vorgesehenen Signal angeordnet ist.

6. Digitale Steuereinrichtung nach einem der vorhergehenden Ansprüche, dadurch gekennzeichnet, daß in der digitalen Steuereinrichtung (1) verschiedene vorgegebene Drehzahlen gespeichert sind, auf die der Dieselmotor je nach Art des vorhandenen Defekts oder nach anderen Umständen geregelt wird.

## Claims

1. Digital for a diesel engine, which controls a power-adjusting element (4) and a shutoff element (10) of an injection pump (5), characterized in that first means, which pulsatingly control the shutoff element (10) in such a way that predeterminable speeds of the diesel engine are achieved, are provided in the digital control device (1), and in that second means are provided which react to a defect in the region of the control of the power-adjusting element (4) and trigger the pulsating control of the first means.

2. Arrangement according to Claim 1, characterized in that the digital control device (1) and the shut- off element (10) form a two-position controller.

3. Arrangement according to Claim 1, characterized in that, due to the use of a suitable actuator and at a suitable clock frequency, the adjustment behaviour is linear.

4. Digital control device according to one of Claims 1 to 3, characterized in that the pulsating control of the shut-off element (10) can be triggered when permissible operating conditions are exceeded.

5. Digital control device according to one of the preceding claims, characterized in that a device (11) for linking a signal emitted by the digital control device (1) with a further signal provided for shutting off the diesel engine is arranged between an output, provided for the shut-off element (10), of the digital control device (1) and the shut-off element (10).

6. Digital control device according to one of the preceding claims, characterized. in that various predetermined speeds, to which the diesel engine is controlled depending on the defect present or depending on other circumstances, are stored in the digital control device (1).

## Revendications

1. Dispositif (1) de commande numérique pour moteur Diesel, comportant un élément (4) de réglage du débit et un élément (10) d'arrêt d'une pompe d'injection (5), dispositif caractérisé en ce que le dispositif (1) de commande comporte un premier agencement, qui commande par impulsions l'élément d'arrêt (10) de façon à donner au moteur une vitesse de rotation pouvant être prédéterminée, et un second agencement, qui réagit à une défaillance dans le circuit de commande de l'élément (4) de réglage du débit en déclenchant l'émission d'impulsions de commande par le premier agencement.

2. Agencement selon la revendication 1, caractérisé en ce que le dispositif (1) de commande numérique et l'élément (10) d'arrêt forment un régulateur à deux positions (par tout ou rien).

3. Agencement selon la revendication 1, caractérisé en ce que la courbe de réglage est rectiligne, grâce à l'utilisation d'un élément de réglage approprié et d'une fréquence élémentaire appropriée.

4. Dispositif de commande numérique selon l'une des revendications 1 à 3, caractérisé en ce que le dépassement de conditions de fonctionnement admissibles peut déclencher la commande pulsatoire de l'élément (10) d'arrêt.

5. Dispositif de commande numérique selon l'une des revendications précédentes, caractérisé en ce qu'un dispositif (11), destiné à combiner le signal délivré par ce dispositif numérique (1) avec un autre signal destiné à arrêter le moteur Diesel, est connecté entre une sortie dudit dispositif numérique menant à l'élément d'arrêt (10), et ce dernier élément (10).

6. Dispositif de commande numérique selon l'une des revendications précédentes, caractérisé en ce que diverses vitesses prédéterminées de rotation, auxquelles le moteur Diesel est réglé en fonction de la nature de l'incident ou en fonction d'autres paramètres, sont mises en mémoire dans ce dispositif (1) de commande numérique.
